# EUROPÄISCHE PATENTSCHRIFT

(11) **EP 1 238 386 B1**
(45) Veröffentlichungstag und Bekanntmachung des Hinweises auf die Patenterteilung: **03.03.2004**
(21) Anmeldenummer: 99957241.5
(22) Anmeldetag: 13.12.1999
(51) Int. Cl.: G09F 27/00

(54) **VERFAHREN ZUR ÜBERTRAGUNG UND AUSWERTUNG VON WERBUNG UND INFORMATIONEN IN TOILETTENANLAGEN UND EINE DISPLAYANORDNUNG ZUR DURCHFÜHRUNG DES VERFAHRENS IN EINEM PISSOIR- ODER TOILETTENRAUM**
METHOD FOR TRANSMITTING AND EVALUATING ADVERTISING AND INFORMATION IN TOILET FACILITIES AND A DISPLAY ARRANGEMENT FOR CARRYING OUT SAID METHOD IN A URINAL OR TOILET AREA
PROCEDE DE TRANSMISSION ET EXPLOITATION DE PUBLICITE ET D'INFORMATIONS DANS DES TOILETTES ET DISPOSITIF D'AFFICHAGE PERMETTANT DE METTRE EN OEUVRE CE PROCEDE DANS UNE SALLE D'URINOIRS OU DE TOILETTES

(43) Veröffentlichungstag der Anmeldung: 11.09.2002
(73) Patentinhaber: URIMAT Holding AG, 6072 Sachseln (CH)
(72) Erfinder: KELLER, Hans, CH-8635 Dürnten (CH)
(74) Vertreter: Gachnang, Hans Rudolf
(86) Internationale Anmeldenummer: PCT/CH1999/000600
(87) Internationale Veröffentlichungsnummer: WO 2001/045075

(56) Entgegenhaltungen:
- EP-A- 0 303 568
- DE-U- 29 811 821
- FR-A- 2 534 399
- US-A- 5 435 018
- US-A- 5 867 848

## Beschreibung

Gegenstand der Erfindung ist ein Verfahren zur Übertragung und Auswertung von Werbung und Information in Toilettenanlagen.
Gegenstand der Erfindung ist weiter eine Displayanordnung zur Durchführung des Verfahrens in einem Pissoir- oder Toilettenraum.

Urinale sind in Toiletten- und Pissoiranlagen meist in grösserer Anzahl nebeneinander an der Wand befestigt. Modernere Urinale sind mit automatischen Spülanlagen versehen. Diese werden beim Herantreten des Benutzers mit Zeitverzögerung ausgelöst. Die Steuerung für die Auslösung der Wasserspülung befindet sich üblicherweise oberhalb des Urinals und ist meist in die Wand eingebaut. Bei wasserlosen Urinalen, wie sie seit einiger Zeit ebenfalls angeboten werden, wird auf eine Wasserspülung verzichtet und es fehlen daher auch die entsprechenden Geräte und Steuerungen für die Auslösung der Spülung.

An Wänden in öffentlichen Toilettenräumen wird gelegentlich auch Plakatwerbung betrieben, deren Wirksamkeit allerdings beschränkt ist, weil Toilettenräume meist möglichst rasch wieder verlassen werden und während des Geschäfts die Werbung entweder nicht sichtbar ist oder nicht betrachtet werden kann oder wenn diese durch Vandalismus beschädigt worden ist.

Aus der DE-U1-29811821 ist ein audiovisuelles Informationssystem für Toilettenanlagen bekannt, bei dem eine Anzeigevorrichtung in Toilettenräumen durch Sensormittel in Abhängigkeit von Kontaktelementen oder Sensoren aktivierbar ist. Ein Nachteil dieser Einrichtung besteht darin, dass die Anzeigevorrichtung und die Sensormittel unabhängig von anderen Einrichtungen der Toilettenanlagen als Zusatzeinrichtung an einer Tür oder einer den Raum eingrenzenden Wandung angeordnet sind. Der Aufwand und die Kosten für die Installation ist entsprechend hoch. Die DE-U1-29811821 offenbart zwar die Möglichkeit der einseitigen Übermittlung von Werbung oder Informationen von einer audiovisuellen Quelle über Verbindungsleitungen zu Bildschirmen der Anzeigevorrichtung. Eine zweiseitige Übermittlung von Informationen bzw. eine zweiseitige Kommunikation ist nicht vorgesehen.
In der US-5435018 ist eine Vorrichtung zum Umlenken und Absorbieren von Gerüchen bei einem Urinal beschrieben. Sie beinhaltet eine Geruchs-Führungs-Einrichtung, die ein Gehäuse mit geruchsneutralisierendem Material umfassen kann. Das Gehäuse dient zur Umlenkung und/oder Absorption von Gerüchen und kann zusätzlich als Werbefläche genutzt werden. Das Gehäuse ist mittels eines Halters an der Oberseite eines Urinals montierbar. Die US-5435018 offenbart die Verwendung von auswechselbaren Werbeplatten, nicht jedoch die Verwendung von Werbeträgern, an die bzw. von denen Werbung oder Information übertragbar ist. Eine Auswertung von Information über die Beachtung solcher Werbung ist ebenfalls nicht vorgesehen.
In der US-5867848 ist ein in ein Urinal einlegbarer Werbeträger beschrieben, der eine Werbebotschaft als thermochromes Bild trägt. Dieses wird durch den Kontakt mit warmem Urin sichtbar und verschwindet beim anschliessenden Spülen mit kaltem Wasser wieder. Bei solchen Werbeträgern ist der Gestaltungsspielraum für die Werbebotschaft sehr klein. Ausserdem liefern solche Werbeträger keine auswertbaren Informationen.

Aufgabe der Erfindung ist ein Verfahren zur Übertragung und Auswertung von Werbung und Information in Toilettenanlagen.

Aufgabe der Erfindung ist weiter die Schaffung einer Displayanordnung, mit der dem Benutzer während des Aufenthalts in der Toilette eine Werbe- oder Informationsbotschaft übermittelt werden kann.

Gelöst werden diese Aufgaben durch ein Verfahren zur Übertragung und Auswertung von Werbung und Information gemäss den Merkmalen der Patentansprüche 1 und 3 und durch eine Displayanordnung gemäss den Merkmalen des Patentanspruchs 5.

Durch die Anordnung des Displays im unmittelbaren Sichtfeld, d.h. im oberen Bereich des Urinals, des Waschtisches oder in einem darüber angeordneten Aufnahmebehälter sind die Augen des Benutzers zwangsläufig darauf gerichtet und sie nehmen - bewusst oder unbewusst - während einer genügend langen Zeit die Werbebotschaft oder Organisationsmitteilungen des Hauses auf. Durch die Auslösung bzw. das Einschalten des Displays durch den Benutzer der Toilette wird dieser aktiv zum Hinsehen geführt. In der einfachsten Ausgestaltung der Erfindung ist dies eine - auswechselbare - Werbebotschaft in Wort und/oder Bild, welche unter einer vorzugsweise gut zu reinigenden transparenten Oberfläche am oder oberhalb des Urinals oder Waschbeckens eingelegt ist. Durch das Einschalten der Hintergrundbeleuchtung wird die Werbebotschaft aktiviert.

In einer weiteren vorteilhaften Ausgestaltung können mit einem Bildschirm stehende oder bewegte Bilder oder Filme mit oder ohne Ton übertragen werden, welche entweder von einem Speichermedium, das innerhalb des Betriebs aufgestellt ist, übertragen werden. Es können in einer ganz besonderen Ausführungsform die Werbebotschaften per Kabel, Funk oder Internet von einer Landes- oder Regionalverwaltung an die Displays in den Filialen, Raststätten etc. gesendet und dadurch stets aktualisiert werden. Die Übertragung der Daten innerhalb des Betriebs kann über separate Leitungen oder über das meist ohnehin vorhandene elektrische Netz oder Funk erfolgen.

Die Erfindung wird beispielsweise anhand einer Anordnung in einem Pissoir näher erläutert. Es zeigen:
- Figur 1: eine Ansicht eines Urinals mit eingebauter Displayanordnung,
- Figur 2: einen Längsschnitt längs Linie II-II durch das Urinal in Figur 1,
- Figur 3: eine Ansicht eines Urinals mit oberhalb des Urinals eingesetzter Displayanordnung,
- Figur 4: einen Längsschnitt längs Linie IV-IV,
- Figur 5: einen Querschnitt durch den Aufnahmebehälter für die Displayanordnung mit einer Einlegefläche für Bilder und einem Bildschirm und
- Figur 6: eine Aufsicht auf die Displayanordnung für stillstehende Bilder/Texte oder für eine Bildschirmdarstellung.

An einem Urinal 1, welches einen Grundkörper 3 aus keramischem Material, Metall oder aus Kunststoff umfasst, ist im zentralen Bereich eine Auffangwanne 5 sichtbar, an deren unterem Ende (nicht sichtbar) die Ablauföffnung angeordnet ist. Oberhalb der Auffangwanne 5 ist in der ersten Ausgestaltung der Erfindung im Körper 3 in einer Ausnehmung 7 eine Displayanordnung 9 eingesetzt. Die Displayanordnung 9 ist vorzugsweise in einem spritzwasserdichten Aufnahmebehälter 11 untergebracht, welcher die technischen Mittel, wie Beleuchtung und/der Steuerung und/oder Empfangsanlage für die Wiedergabe der Werbung enthält. Über dem Aufnahmebehälter 11 ist eine Abdeckung 13, beispielsweise eine transparente Scheibe aus Kunststoff oder Glas, aufgesetzt. Diese verhindert den Zugriff zum Aufnahmebehälter 11 und verschliesst diesen wasserdicht, um eine Reinhaltung des Urinals 1 in herkömmlicher Form zu ermöglichen.

Die Wiedergabe der Werbebotschaft kann im einfachsten Falle durch Einlegeblätter 15 erfolgen, auf denen eine gedruckte Werbung in Wort und/oder Bild aufscheint. Die Blätter 15 lassen sich je nach Bedarf in kürzeren oder längeren Zeitabschnitten auswechseln. Dazu liegt auf der den Behälter 11 oben verschliessenden Abdeckung 13 eine weitere Platte 12 aus Kunststoff oder Glas, welche zum Auswechseln der Blätter 15 abgehoben werden kann. Diese Platte 12 schützt den Inhalt des Behälters 11 zusätzlich vor dem unberechtigten Zugriff Dritter. Vorzugsweise werden deshalb die Abdeckung 13 und die Platte 12 durch unabhängige Verschraubungen 14, 22 mit dem Behälter verbunden.

Eine Beleuchtung im Behälter 11, welche erst bei der Benutzung des Urinals 1 nach dem Herantreten des Benutzers eingeschaltet wird, macht diesen zusätzlich auf die Werbebotschaft oder andere Informationen aller Art aufmerksam.

Die besonders vorteilhafte Ausgestaltung dieser Erfindung umfasst im Behälter 11 einen Bildschirm 17, auf dem wiederum Bilder dargestellt oder dazu passender Ton wiedergegeben werden können. In der einfachsten Ausgestaltung werden die Bilder oder Töne aus einem Speichermedium 19 innerhalb des Aufnahmebehälters 11, wie er schematisch in Figur 5 dargestellt ist, an den Bildschirm 17 und/oder Lautsprecher übertragen. Die Übermittlung der Bilder und Töne kann aber auch über eine Leitung 21 von einem im Büro des Betriebs angeordneten Speichergerät erfolgen, und es können von dort nicht nur das Bildmaterial bestimmt werden, sondern auch der Tageszeitpunkt, in welchem bestimmte Bilder oder Filme angezeigt werden sollen. Es lassen sich beispielsweise in Zeiten, wo die Toilette vorwiegend durch Lastwagenfahrer besucht werden, Werbeanzeigen für Lastwagen oder Zubehör übertragen. Abends, wenn vorwiegend junge Leute unterwegs sind und die Toilette benützen, können Hinweise auf Abendveranstaltungen und/oder andere Werbeanzeigen, die sich auf Junge beziehen, übertragen werden. In Schnellimbiss-Restaurants lassen sich, insbesondere wenn es sich um Lokale grosser internationaler Verpflegungsbetriebe handelt, Werbeübertragungen aus der Zentrale steuern. Dies ermöglicht es, nicht nur in einem Restaurant, sondern in Hunderten oder Tausenden von Restaurants zu bestimmten Zeiten angepasste Werbesendungen zu übertragen. Solche Übertragungen können heute ohne weiteres über das Internet erfolgen, und gebäudeintern können solche Daten über ein spezielles Datennetz oder über das elektrische Netz der Hausinstallation an die Bildschirme weitergegeben werden. Es lassen sich insbesondere in Autobahnraststätten auch Verkehrsmeldungen optisch auf einer Strassenkarte dargestellt übertragen.

Mittels an sich bekannter Technik, wie Näherungsschalter und dergleichen, kann die Werbung eingeschaltet werden, sobald ein Benutzer an das Urinal herantritt.
Das Einschalten der Wiedergabe der Werbebotschaft kann über einen am Urinal 1 oder an einem Waschtisch, im Aufnahmebehälter 11, an einer Wand oder am Boden angeordneten Sensor ausgelöst werden. Das Ausschalten erfolgt entsprechend, wenn der Benutzer das Urinal oder den Toilettentisch verlässt. Die sich aus der Aufenthaltsdauer ableitbare Benutzungsdauer kann gespeichert und der angebotenen Werbung zugeordnet und von den Werbefachleuten ausgewertet werden. Es lassen sich also auch Statistiken aufstellen, wie lange der Benutzer eine bestimmte Werbung ansieht bzw. ob er sich wegen der laufenden Werbung allenfalls länger vor dem Bildschirm aufhält als sonst üblich. Wird Werbung übertragen, welche sich auf das Angebot des Restaurants bezieht, in dem das Urinal aufgestellt ist, so können die allenfalls durch die Werbung begünstigten Verkäufe statistisch erfasst werden.

Sind mit Displayanordnungen versehene Urinale in Flughäfen aufgestellt, so können auf den Bildschirmen nebst Werbung auch Hinweise auf demnächst abfliegende Flugzeuge oder Verspätungen übermittelt werden.

Mit den verkauften Werbezeiten können zusätzliche Mittel für die Kosten der Reinigung und den Unterhalt von Toilettenanlagen hereingespielt werden. Dadurch lassen sich die in vielen Fällen nicht sehr hygienischen Toilettenräume besser und vor allem in kürzeren Abständen reinigen und erneuern.

In den Ausgestaltungen der Erfindung gemäss den Ansprüchen 1,2 und 5,6 sind die Aufnahmebehälter 11 in das Urinal 1 eingebaut. In der Ausgestaltung der Erfindung gemäss den Figuren 3 und 4 ist der Aufnahmebehälter 11 als separates Teil oberhalb des Urinals 1 an der Wand befestigt. Selbstverständlich kann das Display zusätzlich auch bei den Handwaschbecken (keine Abbildung) aufgestellt werden.

## Patentansprüche

1. Verfahren zur Übertragung und Auswertung von Werbung und Information in Toilettenanlagen, umfassend einen Werbeträger im Sichtfeld des Benutzers während der Benutzung des Pissoirs oder des Waschtisches, **dadurch gekennzeichnet, dass** die Frequenz/Häufigkeit der Benutzung und/oder die Dauer und/oder der Zeitpunkt innerhalb des Tages durch ein Speichermedium aufgezeichnet wird.

2. Verfahren nach Anspruch 1, **dadurch gekennzeichnet, dass** die Frequenz/Häufigkeit der Benutzung und/oder die Dauer und/oder der Zeitpunkt innerhalb des Tages zur Auswertung an eine Zentrale über eine Leitung oder drahtlos übermittelbar ist.

3. Verfahren zur Übertragung und Auswertung von Werbung und Information in Toilettenanlagen, umfassend einen Werbeträger im Sichtfeld des Benutzers während der Benutzung des Pissoirs oder des Waschtisches, **dadurch gekennzeichnet, dass** die Werbebotschaft oder Information über eine Leitung, drahtlos oder per Internet aus einer nationalen oder internationalen Zentrale übermittelt werden.

4. Verfahren nach einem der Ansprüche 1 bis 3, **dadurch gekennzeichnet, dass** der Werbeträger durch den herantretenden Benutzer durch einen Sensor in Betrieb gesetzt und nach Verlassen ausser Betrieb gesetzt wird.

5. Displayanordnung zur Durchführung des Verfahrens nach einem der Ansprüche 1 bis 4, umfassend einen Werbeträger und einen Sensor, **dadurch gekennzeichnet, dass** Mittel zur Verarbeitung von Sensorinformationen und zur Speicherung der Frequenz/Häufigkeit der Benutzung und/oder der Dauer und/oder des Zeitpunktes innerhalb des Tages vorgesehen sind.

6. Displayanordnung nach Anspruch 5, **dadurch gekennzeichnet, dass** der Werbeträger einen Bildschirm (17) umfasst, auf dem stehende oder bewegte Bilder wiedergebbar sind.

7. Displayanordnung nach Anspruch 6, **dadurch gekennzeichnet, dass** der Werbeträger ein Abspielgerät (19) umfasst, oder dass die Informationen über eine Übertragungsleitung (21) oder per Funk an den Werbeträger übertragbar sind.

8. Displayanordnung nach Anspruch 7, **dadurch gekennzeichnet, dass** die Übertragung über das Internet erfolgt.

9. Displayanordnung nach einem der Ansprüche 5 bis 8, **dadurch gekennzeichnet, dass** die Wiedergabe der Bilder oder die Illuminierung des Werbeträgers durch den Benutzer zu Beginn der Benützung des Urinals und /oder des Waschtisches einschaltbar ist.

10. Displayanordnung nach Anspruch 9, **dadurch gekennzeichnet, dass** das Einschalten der Wiedergabe oder der Illuminierung über einen am Urinal (1) oder an einem Waschtisch oder im Aufnahmebehälter (11), an einer Wand oder am Boden angeordneten Sensor auslösbar ist.

11. Displayanordnung nach Anspruch 9, **dadurch gekennzeichnet, dass** das Speichermedium zur Aufzeichnung und/oder die Mittel zur Auswertung der Daten in der Zentrale der Toilettenbetreiberin angeordnet ist.

12. Urinal (1) mit einer Displayanordnung nach einem der Ansprüche 5 bis 11.

## Claims

1. Method of transmitting and evaluating advertising and information in toilet facilities, comprising an advertising medium in the field of vision of the user during use of the urinal or of the wash-stand, **characterised in that** the frequency/regularity of use and/or the duration and/or the time of day is recorded by a storage medium.

2. Method according to claim 1, **characterised in that** the frequency/ regularity of use and/or the duration and/ or the time of day can be transmitted via a line or in a wireless manner to a central office for evaluation.

3. Method of transmitting and evaluating advertising and information in toilet facilities, comprising an advertising medium in the field of vision of the user during use of the urinal or of the wash-stand, **characterised in that** the advertising message or information are transmitted via a line, in a wireless manner or by internet from a national or international central office.

4. Method according to one of the claims 1 to 3, **characterised in that** the advertising medium is set in operation by a sensor due to a user approaching and is switched off after his departure.

5. Display arrangement for implementing the method according, to one of the claims 1 to 4, comprising an advertising medium and a sensor, **characterised in that** means are provided for processing sensor information and for storing the frequency/regularity of use and/or the duration and/or the time of day.

6. Display arrangement according to claim 5, **characterised in that** the advertising medium comprises a screen (17), on which stationary or moving images can be reproduced.

7. Display arrangement according to claim 6, **characterised in that** the advertising medium comprises a play-back apparatus (19), or **in that** the information can be transmitted via a transmission line (21) or by radio to the advertising medium.

8. Display arrangement according to claim 7, **characterised in that** the transmission is effected via the internet.

9. Display arrangement according to one of the claims 5 to 8, **characterised in that** the reproduction of the images or the illumination of the advertising medium can be switched on by the user at the beginning of use of the urinal and/or of the wash-stand.

10. Display arrangement according to claim 9, **characterised in that** switching-on of the reproduction or of the illumination can be initiated via a sensor disposed on the urinal (1) or on a wash-stand or in the receptacle (11), on a wall or on the floor.

11. Display arrangement according to claim 9, **characterised in that** the storage medium for recording and/or the means for evaluating the data are disposed in the central office of the toilet operator.

12. Urinal (1), having a display arrangement according to one of the claims 5 to 11.

## Revendications

1. Procédé pour transmettre et pour exploiter des publicités et des informations dans des toilettes, comprenant un support publicitaire dans le champ de vision de l'utilisateur pendant l'utilisation de l'urinoir ou du lavabo, **caractérisé en ce que** la fréquence de l'utilisation et/ou la durée et/ou le moment de la journée peuvent être enregistrés par un support d'enregistrement.

2. Procédé selon la revendication 1, **caractérisé en ce que** la fréquence de l'utilisation et/ou la durée et/ou le moment de la journée peuvent être transmis sans fil ou par l'intermédiaire d'une ligne à un bureau central.

3. Procédé pour transmettre et pour exploiter des publicités et des informations dans des toilettes, comprenant un support publicitaire dans le champ de vision de l'utilisateur pendant l'utilisation de l'urinoir ou du lavabo, **caractérisé en ce que** le message publicitaire ou l'information sont transmis sans fil, par l'intermédiaire d'une ligne ou par Internet à partir d'un bureau central national ou international.

4. Procédé selon l'une des revendications 1 à 3 **caractérisé en ce que** le support publicitaire est mis en marche par un détecteur lorsque l'utilisateur s'approche et qu'il est arrêté lorsque l'utilisateur part.

5. Dispositif d'affichage pour mettre en oeuvre le procédé selon l'une des revendications 1 à 4 comprenant un support publicitaire et un détecteur, **caractérisé en ce que** l'on prévoit des moyens destinés à traiter les informations des détecteurs et à stocker la fréquence de l'utilisation et/ou la durée et/ou le moment de la journée.

6. Dispositif d'affichage selon la revendication 5, **caractérisé en ce que** le support publicitaire comprend un écran (17) sur lequel des images fixes ou mobiles peuvent être reproduites.

7. Dispositif d'affichage selon la revendication 6, **caractérisé en ce que** le support publicitaire comprend un appareil de lecture (19) ou que les informations peuvent être transmises au support publicitaire par l'intermédiaire d'une ligne de transmission (21) ou par radio.

8. Dispositif d'affichage selon la revendication 7, **caractérisé en ce que** la transmission est réalisée par Internet.

9. Dispositif d'affichage selon l'une des revendications 5 à 8, **caractérisé en ce que** la reproduction des images ou l'illumination du support publicitaire peut être déclenchée par l'utilisateur au début de l'utilisation de l'urinoir et/ou du lavabo.

10. Dispositif d'affichage selon la revendication 9, **caractérisé en ce que** le déclenchement de la reproduction ou de l'illumination peut être réalisé par un détecteur placé sur l'urinoir (1) ou sur un lavabo ou dans le compartiment de réception (11), sur un mur ou au sol.

11. Dispositif d'affichage selon la revendication 9, **caractérisé en ce que** le support de stockage destiné à l'enregistrement et/ou les moyens destinés à l'exploitation des données sont placés dans le bureau central de l'exploitant des toilettes.

12. Urinoir (1) comportant un dispositif d'affichage selon l'une des revendications 5 à 11.
